# FASCICULE DE BREVET EUROPEEN

(11) **EP 0 805 249 B1**
(45) Date de publication et mention de la délivrance du brevet: **16.01.2002**
(21) Numéro de dépôt: 97400970.6
(22) Date de dépôt: 29.04.1997
(51) Int. Cl.: E05C 9/00

(54) **Serrure carénée**
Verkleidetes Schloss
Covered lock

(30) Priorité: 03.05.1996 FR 9605542
(43) Date de publication de la demande: 05.11.1997
(73) Titulaire: PICARD, 80210 Feuquières en Vimeu (FR)
(72) Inventeur: Bertaux, Gilles, 14600 Equemauville Honfleur (FR); Descaudin, William, 59247 Hem-Lenglet (FR); Muriana, Marcel, 80390 Fressenneville (FR)
(74) Mandataire: Dawidowicz, Armand

(56) Documents cités:
- FR-A- 2 251 215
- US-A- 5 010 747

## Description

L'invention concerne une serrure carénée constituée par une serrure à plusieurs pênes actionnés à partir d'un mécanisme de sûreté commun par l'intermédiaire de transmissions, l'ensemble étant logé à l'intérieur d'un boîtier unique rapportable sur le battant d'une porte, ledit boîtier étant constitué de deux profilés emboîtables dont l'un forme le couvercle de l'autre.

Afin de constituer un boîtier pouvant être monté en applique sur un battant de la porte, il est nécessaire de fournir les deux profilés constituant le boîtier avec des dimensions adaptées aux dimensions de ce battant.

Ainsi, la plupart du temps, les profilés sont proposés suffisamment longs pour pouvoir être ensuite coupés en fonction de la hauteur de la porte. En particulier, toutes les serrures carénées présentent au moins un profilé formant couvercle de l'autre, servant en particulier de cache-décor, qui est coupé en fonction de la hauteur de la porte ou qui peut même être coupé dans sa partie inférieure pour ajuster la hauteur de l'axe. La pose d'une telle serrure se révèle donc relativement complexe.

Le certificat d'addition FR-A-2 251 215 décrit une serrure carénée dans laquelle le corps du boîtier est constitué de trois parties de profilé en U, la partie centrale renfermant le mécanisme de serrure et le couvercle du boîtier est constitué de deux profilés montés bout à bout sur le corps du boîtier, une extrémité de chaque profilé étant coupée pour se conformer à la hauteur de porte. La serrure carénée décrite ici nécessite de couper les parties de profilés constituant le couvercle du boîtier de serrure. De ce fait, la pose de cette serrure se révèle également complexe dans la mesure où il convient d'apprécier la longueur à donner à chaque profilé du boîtier.

On connaît également par US-A-5 010 747 une serrure montée transversalement sur une porte et comportant deux pênes actionnables de part et d'autre de la largeur de la porte. Le mécanisme de serrure est enfermé dans un boîtier central logé au centre de ladite porte et constitué d'un profilé monté en applique sur lequel est emboîtable un profilé formant couvercle, les tiges d'actionnement des pênes étant recouvertes de deux portions de profilé latéral fixées également sur le profilé central en applique, le profilé central formant couvercle étant emboîté dessus. Là encore, il convient de définir la longueur des profilés latéraux par rapport à la largeur de la porte ce qui rend relativement complexe le montage de la serrure.

Afin de pallier ces inconvénients, l'invention propose une serrure carénée pour laquelle les profilés constituant le boîtier renfermant le mécanisme de serrure, ainsi que la tringlerie, sont ajustables aux dimensions de la porte sur le battant de laquelle ledit boîtier est appliqué sans qu'il soit besoin de les couper.

A cet effet, l'invention a pour objet une serrure carénée à plusieurs pênes actionnés simultanément à partir d'un mécanisme commun de sûreté, selon les caractéristiques indiqués dans la revendication indépendent 1.

Ainsi, de manière avantageuse, la serrure comporte un boîtier formé par le profilé en applique et par un profilé cache-décor dont la longueur est réglable en fonction de la hauteur du battant de la porte contre laquelle la serrure est posée par simple positionnement des profilés d'extrémité en faisant coulisser ceux-ci.

Selon une caractéristique de l'invention, la serrure carénée comporte également au moins deux étriers qui sont fixés en haut et en bas du battant de porte dans l'axe du profilé en applique afin de guider les parties d'extrémité du profilé cache-décor et les points de fermeture haut et bas.

Le profilé en applique dans lequel est monté le mécanisme de serrure et le profilé cache-décor emboîté dessus définissent ainsi un boîtier de serrure carénée en applique dont l'épaisseur correspond sensiblement à l'épaisseur du boîtier de la serrure à laquelle s'ajoute l'épaisseur des deux profilés. On obtient ainsi une serrure en applique d'épaisseur réduite et de bonne résistance aux effractions et qui présente, en outre, l'avantage de posséder un profilé cache-décor dont la longueur est réglable en fonction de la hauteur du battant de porte.

On décrira maintenant un exemple de réalisation de l'invention en référence au dessin annexé dans lequel :
la figure 1 représente une vue en perspective éclatée d'une serrure selon l'invention et
la figure 2 représente une vue en plan de la serrure selon l'invention montée sur une huisserie de porte.

Une serrure carénée selon l'invention peut comporter un mécanisme de sûreté actionnant plusieurs pênes. Dans l'exemple décrit, la serrure présente un point haut et un point bas ainsi que deux points latéraux. Les pênes haut, bas et latéraux peuvent, en particulier, être actionnés par des mécanismes de transmission de mouvement entre des tringles d'actionnement, lesdites tringles s'étendant entre le boîtier central renfermant le mécanisme de sûreté. L'actionnement des tringles permet le verrouillage et le déverrouillage de l'ensemble des pênes dormants.

Le mécanisme de sûreté est monté dans un boîtier constitué de deux profilés emboîtables à section transversale en U, l'un étant un profilé en applique 1 et l'autre étant un profilé cache-décor 2 formant couvercle, emboîtable sur le profilé 1.

Le profilé en applique 1 est destiné à être monté le long du chant d'une porte 3 de telle sorte que le fond la du profilé 1 est en applique contre le battant de ladite porte 3.

Ainsi qu'on peut le voir dans les figures 1 et 2, le profilé en applique 1 présente une longueur inférieure à la hauteur du battant de la porte 3 sur lequel il est posé mais suffisante pour accueillir le mécanisme de sûreté. A cet effet, le fond 1a du profilé en applique 1 comporte un orifice 4 pour le passage d'une poignée 5 et un orifice 6 pour le passage du cylindre du mécanisme, le battant de la porte 3 ayant également été percé au préalable d'orifices en correspondance.

Une aile 1b du profilé en applique 1 comporte des orifices 9 permettant le passage des pênes latéraux.

Le profilé en applique 1 est ensuite fermé par la pose du profilé cache-décor 2 constitué d'une première partie centrale 2a emboîtable sur le profilé en applique 1 et de deux parties d'extrémité 2b et 2c emboîtables sur ledit profilé en applique 1 et pouvant coulisser sous la partie centrale 2a.

La partie centrale 2a du profilé cache-décor 2 comporte, sur son fond 2a', des orifices 4' et 6' pour la mise en place de la poignée 5 et du cylindre de la serrure tandis qu'une des ailes 2a'' présente des orifices 9' qui sont en regard des orifices 9, 9' et 9'' lorsque la partie centrale 2a du profilé cache-décor 2 est emboîtée sur le profilé en applique 1.

De préférence, la partie centrale 2a du profilé cache-décor 2 et le profilé en applique 1 sont sensiblement de la même longueur.

Afin de guider les parties d'extrémité 2b et 2c pouvant coulisser, on pose des étriers 7 et 8 dans les parties haute et basse du battant de la porte 3, dans le prolongement du profilé en applique 1.

La serrure carénée selon l'invention se pose de la manière suivante : on fixe d'abord le profilé en applique 1 sur le battant de la porte 3 le long du chant de celle-ci, par exemple par vissage.

Le profilé en applique 1, présentant une longueur réduite par rapport au profilé utilisé habituellement, le positionnement du mécanisme de sûreté de la serrure par rapport à la hauteur de la porte se fait ainsi de manière simple selon le choix de l'utilisateur ou en fonction des alésages déjà prévus sur le battant de la porte.

Dans ce profilé en applique 1 sont ensuite fixés le mécanisme de sûreté, des tringles et un entrebailleur, par exemple.

Les étriers 7 et 8 sont ensuite fixés dans les parties haute et basse du battant de la porte 3 dans le prolongement du profilé en applique 1. On règle ensuite les points haut et bas par une tige filetée.

Puis, on pose les parties d'extrémité 2b et 2c du profilé cache-décor 2 respectivement sur les étriers 7 et 8, lesdites parties 2b et 2c s'emboîtant dans le profilé en applique 1. Enfin, on pose la partie centrale 2a du profilé cache-décor 2 qui s'emboîte sur le profilé en applique 1 et recouvre en partie les parties d'extrémité 2b et 2c.

Comme on peut le voir à la figure 2, de préférence, on utilise en tant que gâche, un profilé 10 fixé sur le dormant et dont la longueur est choisie, de préférence, de manière à correspondre à la longueur du profilé cache-décor 2.

Dans l'exemple représenté, ce profilé 10 présente au moins une ouverture de façon à permettre le passage d'au moins un pêne. De préférence, cette ouverture s'étend sensiblement sur toute la longueur de telle sorte que ladite ouverture peut accueillir des pênes de sections indifférentes, quelles que soient les positions desdits pênes. On peut bien entendu utiliser également un profilé formant gâche comportant, de manière traditionnelle, des trous traversants adaptés aux différents pênes.

Ainsi qu'on peut le voir sur la figure 2, les extrémités du profilé 10 peuvent être façonnées de telle sorte qu'elles sont dans le prolongement des extrémités de la partie centrale 2a du profilé cache-décor 2 lorsque la porte est fermée, formant ainsi une ligne continue avec lesdites extrémités de la partie centrale 2a du profilé cache-décor 2.

Une gâche 11 est prévue sur la partie supérieure de l'huisserie pour accueillir le pêne haut de la serrure tandis que le plancher peut comporter également une gâche pour accueillir le pêne bas.

On a ainsi réalisé une serrure carénée à plusieurs points, facilement stockable, transportable et posable.

Les différentes parties du profilé cache-décor 2 peuvent être réalisées dans des couleurs différentes.

## Revendications

1. Serrure carénée à plusieurs pênes actionnés simultanément à partir d'un mécanisme commun de sûreté comprenant des transmissions entre ledit mécanisme et les pênes, l'ensemble étant logé à l'intérieur d'un boîtier unique rapportable sur un battant de porte (3), ledit boîtier étant constitué de deux profilés (1, 2) à section transversales en U, emboîtables dont l'un forme le couvercle de l'autre, le profilé en applique (1) sur le battant de la porte (3) présentant une longueur inférieure à la hauteur du battant de porte (3) mais suffisante pour recevoir au moins le mécanisme de sûreté commun, ledit profilé cache-décor (2) étant constitué d'une partie de profilé centrale (2a) emboîtable sur ledit profilé en applique (1) et de deux parties d'extrémité (2b, 2c) emboîtables sur ledit profilé en applique (1),
**caractérisée en ce que** le profilé cache-décor (2) est télescopique, lesdites parties d'extrémité (2b, 2c) pouvant coulisser sous la partie centrale (2a) du profilé cache-décor (2) de manière à adapter la longueur du profilé cache-décor (2) à la longueur du battant de porte.

2. Serrure selon la revendication 1,
**caractérisée en ce qu'**elle comporte au moins deux étriers (7, 8) qui sont fixés en haut et en bas du battant de porte (3) dans l'axe du profilé en applique (1) de manière à guider les parties d'extrémité (2b, 2c) du profilé cache-décor (2) et les pênes haut et bas.

3. Serrure selon l'une des revendications 1 et 2,
**caractérisée en ce que** le profilé en applique (1) comporte sur son fond (1a) des orifices (4, 6) pour le passage d'une poignée (5) et du cylindre du mécanisme de sûreté et sur une de ses ailes (1b) des orifices (9) pour les passages de pênes dormants latéraux.

4. Serrure selon la revendication 3,
**caractérisée en ce que** la partie centrale (2a) du profilé cache-décor (2) comporte sur son fond (2a') des orifices (4', 6') et sur l'une de ses ailes (2a") des orifices (9'), lesdits orifices (4', 6' et 9') étant en regard des orifices (4, 6 et 9) du profilé en applique (1) lorsque la partie centrale (2a) est emboîtée sur ledit profilé en applique (1).

5. Serrure selon l'une des revendications 1 à 4,
**caractérisée en ce que** la partie centrale (2a) du profilé cache-décor (2) et le profilé en applique (1) sont de la même longueur.

6. Serrure selon l'une des revendications 1 à 5,
**caractérisée en ce qu'**un profilé (10) est fixé sur le dormant d'une porte de manière à servir de gâche.

7. Serrure selon la revendication 6,
**caractérisée en ce que** les extrémités du profilé (10) sont dans le prolongement des extrémités de la partie centrale (2a) du profilé cache-décor (2).

## Claims

1. Covered lock, having a plurality of bolts actuated simultaneously by a common security mechanism, said lock comprising transmissions between said mechanism and the bolts, the assembly being housed inside a single casing which is attachable to a door leaf (3), said casing being formed by two profiles (1, 2), which have U-shaped cross-sections and can be fitted together so that one forms the cover of the other, the profile (1) fitted on the door leaf (3) having a length which is smaller than the height of the door leaf (3) but is sufficient to accommodate at least the common security mechanism, said decorative profile (2) being formed by a central profiled portion (2a), which can be fitted on said fitted profile (1), and by two end portions (2b, 2c) which can be fitted on said fitted profile (1), **characterised in that** the decorative profile (2) is telescopic, said end portions (2b, 2c) being able to slide beneath the central portion (2a) of the decorative profile (2) so as to adapt the length of the decorative profile (2) to the length of the door leaf.

2. Lock according to claim 1, **characterised in that** it comprises at least two lugs (7, 8), which are secured at the top and at the bottom of the door leaf (3) in the axis of the fitted profile (1) so as to guide the end portions (2b, 2c) of the decorative profile (2) and the top and bottom bolts.

3. Lock according to one of claims 1 and 2, **characterised in that** the fitted profile (1) comprises, on its base (1a), orifices (4, 6) for a handle (5) and the cylinder of the security mechanism to pass therethrough and, on one of its flanges (1b), orifices (9) for lateral fixed bolts to pass therethrough.

4. Lock according to claim 3, **characterised in that** the central portion (2a) of the decorative profile (2) comprises orifices (4', 6') on its base (2a') and orifices (9') on one of its flanges (2a"), said orifices (4', 6' and 9') facing the orifices (4, 6 and 9) of the fitted profile (1) when the central portion (2a) is fitted onto said fitted profile (1).

5. Lock according to one of claims 1 to 4, **characterised in that** the central portion (2a) of the decorative profile (2) and the fitted profile (1) are of the same length.

6. Lock according to one of claims 1 to 5, **characterised in that** one profile (10) is secured on the frame of a door so as to serve as a catch.

7. Lock according to claim 6, **characterised in that** the ends of the profile (10) are in the extension of the ends of the central portion (2a) of the decorative profile (2).

## Patentansprüche

1. Verkleidetes Schloß mit mehreren, von über einen gemeinsamen Sicherheitsmechanismus gleichzeitig betätigbaren Riegeln, umfassend eine Übertragung zwischen dem besagten Mechanismus und den Riegeln, wobei diese Baugruppe im Inneren eines einzigen, an einem Türflügel (3) anbringbaren Gehäuses angebracht ist,
dabei besteht besagtes Gehäuse aus zwei U-Profilen (1, 2), welche derart ineinander einsetzbar sind, daß das eine die Abdeckung des anderen bildet,
wobei das am Türflügel (3) festlegbare Auflageprofil (1) eine Länge aufweist, die geringer als die Höhe des Türflügels (3), aber ausreichend ist, um zumindest den gemeinsamen Sicherheitsmechanismus aufzunehmen und wobei das Zierblendenprofil (2) aus einem zentralen Profilabschnitt (2a), welcher auf besagtes Auflageprofil (1) aufsetzbar ist, und zwei äußeren Abschnitten (2b, 2c) aufgebaut ist, welche auf besagtes Auflageprofil (1) aufsetzbar sind,
**dadurch gekennzeichnet, daß**
das Zierblendenprofil (2) teleskopisch gestaltet ist, wobei besagte äußere Abschnitte (2b, 2c) unter dem zentralen Abschnitt (2a) des Zierblendenprofils (2) derart einschiebbar sind, daß die Länge des Zierblendenprofils (2) an die Länge des Türflügels anpaßbar ist.

2. Schloß gemäß Anspruch 1, **dadurch gekennzeichnet, daß** wenigstens zwei Bügel (7, 8) vorgesehen sind, die oben und unten am Türflügel (3) in Achsrichtung des Auflageprofils (1) derart festgelegt sind, daß die äußeren Abschnitte (2b, 2c) des Zierblendenprofils (2) sowie die oberen und unteren Riegel geführt werden.

3. Schloß gemäß einem der Ansprüche 1 oder 2, **dadurch gekennzeichnet, daß** das Auflageprofil (1) in seiner Rückwand (1a) Öffnungen (4, 6) für den Durchlaß eines Handgriffs (5) sowie des Schließzylinders und in einem seiner Seitenschenkel (1b) Öffnungen (9) für den Durchlaß der lateralen Schloßriegel aufweist.

4. Schloß gemäß Anspruch 3, **dadurch gekennzeichnet, daß** der zentrale Abschnitt (2a) des Zierblendenprofils (2) in seiner Rückwand (2a') Öffnungen (4', 6') und in einem seiner Seitenschenkel (2a") Öffnungen (9') aufweist, wobei besagte Öffnungen (4', 6' und 9') mit den Öffnungen (4, 6 und 9) des Auflageprofils (1) fluchten, wenn der zentrale Abschnitt (2a) auf besagtes Auflageprofil (1) aufgesetzt ist.

5. Schloß nach einem der Ansprüche 1 bis 4, **dadurch gekennzeichnet, daß** der zentrale Abschnitt (2a) des Zierblendenprofils (2) und das Auflageprofil (1) dieselbe Länge aufweisen.

6. Schloß nach einem der Ansprüche 1 bis 5, **dadurch gekennzeichnet, daß** an der Türzarge ein als Streichblech wirkendes Profil (10) festgelegt ist.

7. Schloß nach Anspruch 6, **dadurch gekennzeichnet, daß** die Außenbereiche des Profils (10) in der Verlängerung der Außenbereiche des zentralen Abschnitts (2a) des Zierblendenprofils (2) liegen.
